# EUROPÄISCHE PATENTSCHRIFT

(11) **EP 0 170 996 B1**
(45) Veröffentlichungstag und Bekanntmachung des Hinweises auf die Patenterteilung: **12.10.1988**
(21) Anmeldenummer: 85109392.2
(22) Anmeldetag: 26.07.1985
(51) Int. Cl.: G21F 9/34, G21F 9/16

(54) **Verfahren und Einrichtung zum Einbinden von insbesondere radioaktiven Abfallstoffen in ein Bindemittel**
Process and device especially for encapsulating radioactive waste in a binding material
Procédé et dispositif pour enrober des déchets, en particulier radioactifs, dans un liant

(30) Priorität: 09.08.1984 DE 3429387
(43) Veröffentlichungstag der Anmeldung: 12.02.1986
(73) Patentinhaber: SIEMENS AKTIENGESELLSCHAFT, 80333 München (DE)
(72) Erfinder: Queiser, Horst, Dipl.-Ing., D-6454 Bruchköbel (DE); Meininger, Siegfried, Dipl.-Ing. (FH), D-6472 Altenstadt (DE); Kleinschroth, Karl-Heinz, Dipl.-Ing., D-6000 Frankfurt/Main 71 (DE); Bege, Dietmar, D-8520 Erlangen (DE)

(56) Entgegenhaltungen:
- EP-A- 0 111 221
- DE-A- 2 548 251
- DE-A- 3 207 432
- DE-B- 1 120 850
- FR-A- 2 389 576
- US-A- 4 043 909

## Beschreibung

Die Erfindung betrifft ein Verfahren zum Einbinden von insbesondere radioaktiven Abfallstoffen in ein Bindemittel zur Erzielung eines homogenen auslaugbeständigen und druckfesten Festkörpers durch Mischen der Abfallstoffe mit dem Bindemittel mit Hilfe einer Förderschnecke und einer Mischerwelle und Aushärten des Bindemittels, wobei die Abfallstoffe durch eine Vorbehandlung, vorzugsweise eine Trocknung, in die Form eines rieselfähigen Pulvers oder Granulats übergeführt werden und wobei die Mischung vor dem Aushärten in einen Lagerbehälter gefördert wird. Das Verfahren kann auch zum Behandeln toxischer Abfälle allgemein verwendet werden. Gegenstand der Erfindung ist ferner eine zur Ausübung des Verfahrens besonders geeignete Einrichtung.

Bei dem aus der DE-OS-3 202 518 bekannten Verfahren zur Einzementierung solcher Abfälle in Fässer sind drei verschiedene Schnecken mit eigenem Antriebsmotor in einem Handschuhkasten vereinigt. Demgegenüber liegt die Aufgabe der Erfindung darin, das Verfahren der eingangs genannten Art mit möglichst einfachen Mitteln durchzuführen, ohne dabei auf Zement als Bindemittel beschränkt zu sein. Erwünscht ist vielmehr eine große Vielseitigkeit sowohl in bezug auf die einzubindenden Abfallstoffe als auch insbesondere auf die Bindemittel.

Gemäß der Erfindung ist vorgesehen, daß die Abfallstoffe mit der als Trockenförderwendel ausgebildeten Förderschnecke und gravimetrisch in eine Mischzone transportiert werden, daß dabei mit der Trockenfördervendel eine Reinigungswirkung auf ein Schneckengehäuse ausgeübt wird, daß das Bindemittel gleichzeitig in seitlicher Richtung zur Misch- und Förderrichtung in die Mischzone gefördert und dort mit der als Mischgabel ausgebildeten Mischerwelle behandelt wird und daß die Mischung in geradliniger Verlängerung der Mischzone kontinuierlich durch eine Dickstoffpumpe in einen Auslaß geführt wird, an dem der Lagerbehälter angeschlossen wird.

Bei der Erfindung gibt es praktisch nur eine einzige Förder- und Mischschnecke. Sie kann allerdings aus mehreren beweglichen Gliedern zusammengesetzt sein. Dies kann vorteilhaft sein, wenn Verschleißteile auszuwechseln sind oder eine Anpassung an unterschiedliche Bindemittel erfolgen soll. Deshalb ist das neue Verfahren besonders zur Anwendung unterschiedlicher Bindemittel geeignet, wie später anhand der Beschreibung von Ausführungsbeispielen noch näher erläutert wird. Ferner ist eine Vorbehandlung ohne Bindemittel möglich, zum Beispiel die Eingabe von Zuschlagstoffen.

Das Bindemittel kann vorteilhaft, um eine gewünschte Dünnflüssigkeit des Bindemittels zu erreichen, vorgeheizt werden. Dies ist wichtig für die Arbeit mit thermoplastischen Bindemitteln, zum Beispiel mit Bitumen. Die Aufwärmspanne beim eigentlichen Mischvorgang kann entsprechend kleiner sein. Bei Zwei- oder Mehrkomponenten-Bindemitteln, zum Beispiel Kunststoffen wie Polystyrol mit Härtern wie Divinylbenzol, kann ferner eine Vormischung einer der Komponenten mit den Abfallstoffen erfolgen.

Das neue Verfahren wird vorteilhaft dadurch weitergebildet, daß die Abfallstoffe in mindestens weitgehend vertikaler Richtung von oben nach unten gefördert, gemischt und ausgetragen werden, was die Förderwirkung durch Schwerkraft unterstützt, und daß Gase und Dämpfe in Gegenrichtung dazu abgegeben werden. Dabei kann man durch eine Gaszufuhr dafür sorgen, daß ein Verdünnen der mit möglicherweise klebefähigen Dämpfen behafteten, freiwerdenden Gase mit Spülluft erfolgt und ein Einbringen dieser Gase in die Trockenstoffzone verhindert wird.

Zur Ausübung des Verfahrens nach der Erfindung hat sich eine Einrichtung bewährt, bei der ein Schneckenmischer mit einem rohrförmigen Gehäuse vorgesehen ist, in dem ein Trockenförderwendel, eine Mischgabel und eine Dickstoffpumpe geradlinig angeordnet und mit einem gemeinsamen Antriebsmotor verbunden sind. An der Oberseite des Gehäuses kann eine Entlüftungsleitung anschlossen sein. Sie kann ebenso wie das Gehäuse im Bereich des Durchlaufmischers und wie Zuführungsleitungen beheizt sein. Außerdem ist eine Wärmeisolierung vorteilhaft, die das Gehäuse einschließlich einer Eingabeleitung für die Abfälle erfaßt. Die vorgenannte Heizeinrichtung kann lösbar ausgebildet sein, so daß das Gehäuse für Inspektionen zugänglich gemacht werden kann.

In dem Bereich der Mischgabel führt eine Leitung für ein flüssiges Bindemittel. Wenn es sich um ein Zweikomponenten-Bindemittel handelt, kann eine Einspeiseleitung für die zweite Komponente am austragsseitigen Ende der Mischgabel vorgesehen sein. Die Förderung mit der Dickstoffpumpe bewirkt dann die Verteilung dieser Komponente über die Abfallmischung. Bei gut verteilbaren Komponenten genügt unter Umständen das Einbringen in den Lagerbehälter, so daß ein vorzeitiges Aushärten mit Sicherheit vermieden wird.

Ein wesentliches Kennzeichen für eine vorteilhafte Weiterbildung der Einrichtung besteht darin, daß die Innenseite des Gehäuses und/oder die Trockenförderwendel und/oder die Dickstoffpumpe und/oder Mischgabel mit einem Kunststoff als Antihaftmittel, insbesondere auf der Basis von Polytetrafluoräthylen, beschichtet sind. Mit einem solchen Antihaftmittel kann man, wie gefunden wurde, die Verschmutzungen durch Verkrusten ganz wesentlich herabsetzen, weil die Abfälle einschließlich der Bindemittel leicht von den Maschienteilen abzulösen sind. Sie können spätestens mit einem Spülgang nach Beendigung der Ausübung des Verfahrens abgelöst werden. Damit lassen sich ferner Verschleißerscheinungen ganz wesentlich herabsetzen. Diese Vorteile lassen sich auch bei anderen Einrichtungen zur Abfallbehandlung, insbesondere bei praktisch allen Schneckenmaschinen erzielen.

Zur näheren Erläuterung der Erfindung werden anhand der beiliegenden Zeichnung zwei Ausführungsbeispiele beschrieben. Sie zeigen jeweils schematisch vereinfacht eine dafür besonders angepaßte Einrichtung.

In Fig. 1 ist dargestellt, daß die Einrichtung ein rohrförmiges Gehäuse 1 umfaßt, das einen InnenDurchmesser von zum Beispiel 130 mm aufweist. Das Gehäuse umschließt die auf einer gemeinsamen weitgehend vertikalen Achse angeordneten beweglichen Teile 2, 3 und 4, die über eine Kupplung 5 und ein Getriebe 6 von einem Elektromotor 7 angetrieben werden.

Die Teile 2, 3,4 bestimmen die einzelnen Arbeitszonen in dem Gehäuse 1. Dabei ist durch die wendelförmige Schnecke 2 eine Trockenförderzone 10 definiert. Im Gegensatz zur zeichnerischen Darstellung liegt der Förderwendel 2 nachgiebig an der Gehäuseinnenwand an, so daß bei der Rotation eine reinigende Reibwirkung ausgeübt wird.

In die Zone 10 führt ein vertikales Fallrohr 11, das über eine Dosiereinrichtung 12 mit einer Eingabeleitung 13 verbunden ist. Durch diese wird, wie der Pfeil 14 andeutet, senkrecht von oben rieselfähiger radioaktiver Abfall, zum Beispiel als Pulver, Granulat oder dergleichen eingegeben. Ein Beispiel dafür sind getrocknete Kugelharze von lonenaustauscherfiltern.

Mit der Förderwendel 2 ist die als Gabel ausgebildete Mischeinrichtung 3 direkt verbunden, deren Länge die Mischzone 16 im Gehäuse 1 bestimmt. Die Gabel 3 kann an ihrem unteren Ende durch einen Bügel 17 geschlossen sein, so daß ein Angriffspunkt für die Ankupplung der als Dickstoffpumpe dienenden Wendel 4 geschaffen wird. Mit dieser ist die Austragszone 18 bestimmt, die gegebenenfalls einen etwas kleineren Gehäusedurchmesser aufweist.

An die Mischzone 16 ist eine seitlich einmündende Leitung 20 angeschlossen, durch die Flüssigharz als Komponente 1 eines Zweikomponenten-Bindemittels eingegeben ist. Ein Beispiel für eine solche Komponente ist Polystyrol. Als Komponente 2 wird, wie der Pfeil 21 zeigt, in Fließrichtung am Ende der Mischzone 16 Divinylbenzol eingegeben. Diese Komponente 2 wird allein durch die Bewegung der Dickstoffpumpe 4 ausreichend mit der Mischung aus Abfallstoffen und Komponente 1 vermengt, die in der Mischzone 16 hergestellt wird. Bei Drei-und Mehrkomponentenkunststoffen werden die Flüssigkomponenten in geeigneter Reihenfolge gleichzeitig durch nacheinander angeordnete Einspeiseöffnungen in die Mischzone eingespeist. Bei kurzen Aushärtungszeiten darf der Härter erst am Eintritt in den Lagerbehälter zugegeben werden (zum Beispiel am Abfüllungsmundstück).

Aus der Austragszone 18 gelangt die Mischung entweder, wie Pfeil 23 zeigt, direkt in ein nicht weiter dargestelltes Faß oder indirekt über einen Schlauch 24, mit dessen Hilfe gegebenenfalls mehrere Fässer 25 nacheinander bedient werden können, ohne daß eine Bewegung der Fässer erforderlich ist. Dies kann auch als Produktweiche genutzt werden, mit der Mischungen von unterschiedlichen Abfällen und/oder Bindemitteln in unterschiedliche Lagerbehälter geführt und damit separiert werden.

Am oberen Ende der Trockenförderzone 10 ist eine Entlüftungsleitung 27 angeordnet, die zu einer Abluftanlage 28 führt. Die Abluftanlage kann die Abgasanlage eines Kernkraftwerkes sein, so daß eine gesicherte Weiterbehandlung ohne weiteren Aufwand möglich ist. Man kann die Leitung 27 aber auch an die Gebäudeentlüftung anschließen, wenn sichergestellt ist, daß die Abluft keine unzulässigen Mengen an Radioaktivität enthält. Dabei kann die Entlüftung durch einen nicht dargestellten Ventilator unterstützt sein, der in dem Gehäuse 1 einen Unterdruck aufrechterhält.

Zur Belüftung des Gehäuses 1 kann man auch eine Luftzufuhr vorsehen, wie mit dem Pfeil 29 dargestellt ist. Die Luftzufuhr erfolgt beim Ausführungsbeispiel nach Fig. 1 im Bereich des Fallrohres 11, so daß vermieden wird, daß Staub oder Abfallstoffe das Fallrohr 11 verkleben und zusetzen.

Bei dem Ausführungsbeispiel nach Fig. 2 soll als Bindemittel Bitumen verarbeitet werden. Es wird durch die Leitung 20 zugeführt. Diese ist jedoch, ebenso wie die Mischzone 16, mit einem Heizmantel 32, der gegebenenfalls abnehmbar gestaltet sein kann, versehen. Dabei handelt es sich zum Beispiel um elektrische Widerstandsleiter mit einer wärmefesten Isolierung, die auf das rohrförmige Gehäuse 1 und auf die Wandung der Leitung 20 aufgewickelt werden. Alternativ kann der Heizmantel auch aus einem rohrförmigen Gehäuse bestehen, das zum Beispiel durch Heizdampf erwärmt werden kann.

Die weiteren Teile des Gehäuses 1, insbesondere die Trockenförderschnecke 10 und die Austragszone 18, sind mit einer Wärmeisolierung 33 umgeben, die aus einzelnen, lösbar befestigten Halbschalen zusammengesetzt ist. Die Wärmeisolierung erstreckt sich auch über das Fallrohr 11, die Dosiereinrichtung 12 und den Einlaß 13. In der Wärmeisolierung 33 der Austragszone 18 und des daran angeschlossenen Schlauches 24 können Heizelemente vorgesehen sein, wie durch die Pfeile 34 angedeutet ist. Damit kann das in die Mischzone 16 eingeführte, außerhalb des Gehäuses 1 vorgewärmte Bitumen genügend flüssig gehalten werden, bis es mit dem Abfall gemischt entweder, wie Pfeil 23 zeigt, direkt in ein nicht weiter dargestelltes Faß gelangt oder einen Schlauch 24 passiert hat, mit dessen Hilfe gegebenenfalls mehrere Fässer 25 nacheinander bedient werden können, ohne daß eine Bewegung der Fässer erforderlich ist. Weiterhin kann auch hier eine wechselweise Abfüllung der Fässer über eine Produktweiche erfolgen.

Die Entlüftungsleitung 27 ist ebenfalls mit einer Wärmeisolierung 33 versehen. Diese reicht zum Beispiel bis zu einem Ölfilter 35, der vor der Abluftanlage 28 vorgesehen ist, um einen Eintritt von Öldunst in die Abluftanlage zu verhindern.

Wie in der Fig. 2 mit gestrichelten Linien angedeutet ist, ist vorteilhafterweise die Einrichtung an der Innenseite des Gehäuses 1, die Trockenförderwendel 2 und die Mischgabel 3 mit einer Antihaftschicht 36 in Form einer Beschichtung mit Polytetrafluoräthylen versehen. Die Beschichtung kann zum Beispiel im Tauchverfahren für die Mischgabel 3 und im Spritzverfahren für das Gehäuse 1 aufgebracht werden. Sie hat eine Dicke von 0,3 bis 1 mm. Bei der Dicke kann ein in Austragsrichtung möglicherweise zunehmender Abrieb berücksichtigt werden. Zum Beispiel kann das Gehäuse 1 im Bereich der Austragszone 18 der Dickstoffpumpe 4 vollständig aus einem als Antihaftmittel geeigneten Kunststoff bestehen. Damit wird der Verschleiß der Einrichtung wesentlich herabgesetzt. Außerdem wird eine störende Verschmutzung verringert und die Reinigung der Einrichtung erleichtert.

## Patentansprüche

1. Verfahren zum Einbinden von insbesondere radioaktiven Abfallstoffen in ein Bindemittel zur Ezielung eines homogenen auslaugbeständigen und druckfesten Festkörpers durch Mischen der Abfallstoffe mit dem Bindemittel mit Hilfe einer Förderschnecke und einer Mischerwelle und Aushärten des Bindemittels, wobei die Abfallstoffe durch eine Vorbehandlung, vorzugsweise eine Trocknung, in die Form eines rieselfähigen Pulvers oder Granulats übergeführt werden und wobei die Mischung vor dem Aushärten in einen Lagerbehälter gefördert wird, dadurch gekennzeichnet, daß die Abfallstoffe mit der als Trockenförderwendel ausgebildeten Förderschnecke und gravimetrisch in eine Mischzone transportiert werden, daß dabei mit der Trockenförderwendel eine Reinigungswirkung auf ein Schneckengehäuse ausgeübt wird, daß das Bindemittel gleichzeitig in seitlicher Richtung zur Misch- und Förderrichtung in die Mischzone gefördert und dort mit der als Mischgabel ausgebildeten Mischerwelle behandelt wird und daß die Mischung in geradliniger Verlängerung der Mischzone kontinuierlich durch eine Dickstoffpumpe in einen Auslaß geführt wird, an dem der Lagerbehälter angeschlossen wird.

2. Verfahren nach Anspruch 1, dadurch gekennzeichnet, daß ein Zweikomponenten-Bindemittel verwendet und vorgemischt wird.

3. Verfahren nach Anspruch 2, dadurch gekennzeichnet, daß mindestens eine Komponente mit den Abfallstoffen vermischt wird.

4. Verfahren nach einem der Ansprüche 1 bis 3, dadurch gekennzeichnet, daß die Abfallstoffe in mindestens weitgehend vertikaler Richtung von oben nach unten gefördert, gemischt und ausgetragen werden und daß Gase und Dämpfe in Gegenrichtung dazu abgegeben werden.

5. Verfahren nach Anspruch 4, dadurch gekennzeichnet, daß mindestens stellenweise eine der Förder-, Misch- oder Austragsbewegung entgegenlaufende Spülgasströmung erzeugt wird.

6. Einrichtung zur Ausübung des Verfahrens nach einem der Ansprüche 1 bis 5, dadurch gekennzeichnet, daß ein Schneckenmischer mit einem rohrförmigen Gehäuse (1) vorgesehen ist, in dem ein Trockenförderwendel (2), eine Mischgabel (3) und eine Dickstoffpumpe (4) geradlinig angeordnet und mit einem gemeinsamen Antriebsmotor (7) verbunden sind, daß an der Oberseite des Gehäuses (1) eine Entlüftungsleitung (27) angeschlossen ist und daß in den Bereich der Mischgabel (3) eine Leitung (20, 21) für ein flüssiges Bindemittel führt.

7. Einrichtung nach Anspruch 6, dadurch gekennzeichnet, daß am austragsseitigen Ende der Mischgabel (3) eine Einspeiseleitung (21) für eine zweite Komponente eines Zweikomponenten-Bindemittels vorgesehen ist.

8. Einrichtung nach Anspruch 6 oder 7, dadurch gekennzeichnet, daß das Gehäuse (1) einschließlich eines Fallrohres (11) für die Abfälle wärmeisoliert und/oder mit einer vorzugsweise lösbaren Heizeinrichtung umschlossen ist.

9. Einrichtung nach einem der Ansprüche 6 bis 8, dadurch gekennzeichnet, daß die Dickstoffpumpe (4) mit einer Produktweiche (23, 24) versehen ist, mit der die Mischung auf verschiedene Lagerbehälter (25) verteilt wird.

10. Einrichtung insbesondere nach einem der Ansprüche 6 bis 9, dadurch gekennzeichnet, daß die Innenseite des Gehäuses (1) und/oder die Trockenförderwendel (2) und/oder die Dickstoffpumpe (4) und/oder Mischgabel (3) mit einem Kunststoff (36) als Antihaftmittel, insbesondere auf der Basis von Polytetrafluoräthylen, beschichtet sind.

11. Einrichtung nach Anspruch 10, dadurch gekennzeichnet, daß das Gehäuse der Dickstoffpumpe (4) aus einem als Antihaftmittel geeigneten Kunststoff besteht.

## Claims

1. A method of binding especially radioactive waste products in a binding agent to produce a homogeneous, leaching resistant and pressure resistant solid by mixing the waste products with the binding agent with the help of a conveyor worm and a mixing shaft and setting of the binding agent, whereby the waste products are converted through a preparatory treatment, preferably drying, into the form of a fluid powder or granulated material and whereby the mixture is transported before setting into a storage tank, characterised in that the waste products are transported by the conveyor worm, constructed as a drying conveyor spiral, and gravimetrically into a mixing zone, that thereby a cleaning effect is exercised on the worm casing by the drying conveyor spiral, that the binding agent is simultaneously transported laterally to the mixing and conveying direction into the mixing zone and is treated there with the mixing shaft constructed as a mixing fork and that the mixture is conducted by a thick material pump continuously in a straight extension of the mixing zone to an outlet, to which the storage tank is connected.

2. A method according to claim 1, characterised in that a two-component binding agent is used and premixed.

3. A method according to claim 2, characterised in that at least one of the components is mixed with the waste products.

4. A method according to one of claims 1 to 3, characterised in that the waste products are conveyed, mixed and discharged in an at least substantially vertical direction from above to below and that gases and vapours are released in the opposite direction.

5. A process according to claim 4, characterised in that at least in places a stream of scavenging gas is produced flowing counter to one of the conveying, mixing or extracting movements.

6. Apparatus for carrying out the method of one of claims 1 to 5, characterised in that a spiral mixer with a tubular casing (1) is provided, in which a drying conveyor spiral (2) a mixing fork (3) and a thick material pump (4) are arranged rectilinearly and connected to the same driving motor (7), that a vent pipe (27) is attached to the upper side of the casing (1) and that a conduit (20, 21) for a liquid binding agent leads into the region of the mixing fork (3).

7. Apparatus according to claim 6, characterised in that at the discharge end of the mixing fork (3) a feed conduit (21) is provided for a second component of a two-component binding agent.

8. Apparatus according to claim 6 or 7, characterized in that the casing (1) including fall pipe (11) for the waste is heat insulated and/or surrounded by a preferably detachable heating arrangement.

9. Apparatus according to one of claims 6 to 8, characterized in that the thick material pump (4) is provided with a product diverter (23, 24) by which the mixture is distributed into different storage tanks (25).

10. Apparatus especially according to one of claims 6 to 9, characterised in that the inside of the casing (1) and/or the drying conveyor spiral (2) and/or the thick material pump (4) and/or the mixing fork (3) are coated as an anti-adhesive, with a synthetic (36) material, in particular based on polytetrafluorethylene.

11. Apparatus according to claim 10, characterized in that the casing of the thick material pump (4) consists of a synthetic material suitable as an anti-adhesive

## Revendications

1. Procédé pour enrober des déchets, notamment radioactifs, dans un liant, pour obtenir un corps solide homogène, résistant à la lixiviation et résistant à la pression, en mélangeant des déchets au liant à l'aide d'une vis transporteuse et d'un arbre de mélangeur, et en durcissant le liant, les déchets étant mis par un traitement prélable, de préférence par un séchage, sous la forme d'une poudre ruisselante ou d'un granulé, et le mélange étant envoyé, avant le durcissement, à une cuve de stockage, caractérisé en ce qu'il consiste à transporter les déchets par la vis transporteuse, constituée en hélice de transporteur à sec, et par gravité, dans une zone de mélange, à exercer par l'hélice du transporteur à sec un effet de nettoyage sur un fourreau de vis, à envoyer le liant simultanément, dans une direction latérale par rapport à la direction de mélange et de transport, à la zone de mélange, et à l'y traiter par l'arbre du mélangeur constitué en fourche de mélange, et à envoyer le mélange en continu par une pompe pour matière épaisse par un prolongement rectiligne de la zone de mélange à une sortie à laquelle la cuve de stockage est raccordée.

2. Procédé suivant la revendication 1, caractérisé en ce qu'il consiste à utiliser et à prémélanger un liant à deux constituants.

3. Procédé suivant la revendication 2, caractérisé en ce qu'il consiste à mélanger au moins un constituant aux déchets.

4. Procédé suivant l'une des revendications 1 à 3, caractérisé en ce qu'il consiste à transporter les déchets au moins essentiellement dans le sens vertical de haut en bas, à les mélanger et à les décharger et à charger des gaz et des vapeurs à contre-courant.

5. Procédé suivant la revendication 4, caractérisé en ce qu'il consiste à produire, au moins par endroits, un courant de gaz de lavage de sens opposé au mouvement de transport, de mélange ou de déchargement.

6. Dispositif de mise en oeuvre du procédé suivant l'une des revendications 1 à 5, caractérisé en ce qu'il est prévu un mélangeur à vis ayant un fourreau (1) tubulaire, dans lequel sont disposées en ligne droite une hélice de transporteur à sec (2), une fourche de mélange (3) et une pompe pour matières épaisses (4), qui sont reliées à un moteur d'entraînement (7) commun, en ce qu'un conduit d'évacuation de l'air (27) est raccordé au côté supérieur du fourreau (1) et en ce qu'un conduit (20, 21) pour un liant liquide conduit à la région de la fourche de mélange (3).

7. Dispositif suivant la revendication 6, caractérisé en ce qu'à l'extrémité de la fourche de mélange (3) se trouvant du côté du déchargement, est prévu un conduit d'alimentation (21) pour un second constituant d'un liant à deux constituants.

8. Dispositif suivant la revendication 6 ou 7, caractérisé en ce que le fourreau (1), y compris un tube de descente (11) des déchets, est calorifugé et/ou est entouré d'un dispositif de chauffage, de préférence amovible.

9. Dispositif suivant l'une des revendications 6 à 8, caractérisé en ce que la pompe pour matières épaisses (4) est munie d'un dispositif de changement de direction du produit (23, 24) par lequel le mélange est réparti dans diverses cuves de stockage (25).

10. Dispositif, notamment suivant l'une des revendications 6 à 9, caractérisé en ce que le côté intérieur du fourreau (1) et/ou l'hélice (2) du transporteur à sec et/ou la pompe pour matières épaisses (4) et/ou la fourche de mélange (3) sont revêtus d'une matière plastique (36) servant d'agent anti-adhésif, notamment à base de polytétrafluoroéthylène.

11. Dispositif suivant la revendication 10, caractérisé en ce que le corps de la pompe pour matières épaisses (4) est en une matière plastique qui convient comme agent anti-adhésif.
